# EUROPÄISCHE PATENTSCHRIFT

(11) **EP 3 917 735 B1**
(45) Veröffentlichungstag und Bekanntmachung des Hinweises auf die Patenterteilung: **30.10.2024**
(21) Anmeldenummer: 20709467.3
(22) Anmeldetag: 31.01.2020
(51) Int. Cl.: B26F 1/04

(54) **STANZ-/PERFORIERMASCHINE**
PUNCHING/PERFORATING MACHINE
MACHINE À ESTAMPER/PERFORER

(30) Priorität: 01.02.2019 DE 202019000468 U
(43) Veröffentlichungstag der Anmeldung: 08.12.2021
(73) Patentinhaber: WISTA Werkzeugfertigungs- GmbH, 74906 Bad Rappenau (DE)
(72) Erfinder: STAUDINGER, Gerd, 75031 Eppingen (DE); FUCHS, Alexander, 74889 Sinsheim (DE)
(74) Vertreter: Gleim Petri Patent- und Rechtsanwaltspartnerschaft mbB
(86) Internationale Anmeldenummer: PCT/DE2020/000011
(87) Internationale Veröffentlichungsnummer: WO 2020/156606

(56) Entgegenhaltungen:
- EP-A2- 0 508 557
- EP-A2- 0 963 801
- DE-A1- 3 339 503
- DE-A1- 4 135 787
- JP-A- H08 323 695

## Beschreibung

### TECHNISCHES GEBIET

Die vorliegende Erfindung betrifft eine Stanz-/ Perforiermaschine zur Erzeugung eines Stanz-/ Perforiermusters in einer zugeführten Materialeinheit/-bahn mit einem Stanzwerkzeug, mit mehreren in einer Längsrichtung in einem vorgegebenen Raster angeordneten Stanzstempeln/ Perforiernadeln, die über einen Druckbalken, der über eine Steuereinrichtung mit einem Antriebsaggregat zur Erzeugung eines Stanz- / Perforationshubs quer zur Längsrichtung in Wirkverbindung steht, bewegbar sind, einem Steuerblock zum Ansteuern/ Aktivieren/ Deaktivieren der Stanzstempel/ Perforiernadeln durch die Steuereinrichtung beim Stanz- / Perforiervorgang, wobei das Stanzwerkzeug und/ oder der Steuerblock jeweils als separate Baugruppe ausgebildet ist/ sind, die jeweils separat als Einheit lösbar befestigbar innerhalb der Stanz-/ Perforiermaschine angeordnet ist.

### STAND DER TECHNIK

Aus der DE 33 39 503 A1 ist eine Stanzmaschine mit mehreren, jeweils mit einer Matrize zusammenwirkenden Stanzstempeln, einer Antriebseinrichtung für die Stanzstempelbewegungen und einer Vorschubeinrichtung zur taktweisen Weiterbewegung des zu stanzenden Materials durch die Stanzmaschine bekannt. Bei mindestens einem der Stanzstempel, vorzugsweise bei allen Stanzstempeln, ist ein eigener ein- und ausschaltbarer Antrieb und/ oder eine ein- und ausschaltbare Kopplung mit der Antriebseinrichtung vorgesehen. Die Stanzmaschine weist weiterhin einen Maschinentisch mit mehreren Aufnahmepositionen für jeweils eine Werkzeugeinheit auf. Die Werkzeugeinheit besitzt mindestens eine Matrize und mindestens einen von der Antriebseinrichtung beaufschlagbaren Stanzstempel. Die Werkzeugeinheit mit der Matrize und einem mit der Matrize zusammenwirkenden Stanzstempel weist einen eigenen ein- und schaltbaren Antrieb oder eine ein- und ausschaltbare Kopplungseinrichtung für die Übertragung der Stanzstempelantriebskraft auf.

In der DE 41 35 787 A1 ist eine Stanzbearbeitungsvorrichtung beschrieben zur Herstellung eines Stanzmusters umfassend ein oberes Gesenk mit einem Stanzstempelhalter mit mehreren Stanzstempeln und mit einer darunter liegenden Abstreifplatte mit Bohrungen zur Aufnahme der Enden der von dem Stanzstempelhalter vorspringenden Stanzstempeln derart, dass sie ausfahrbar oder zurückziehbar sind, und ein unteres Gesenk mit Bohrungen, in die die Enden der Stanzstempel beim Stanzvorgang eintreten. Vorschubeinrichtungen bewegen ein zwischen das untere Gesenk und die Abstreifplatte eingeführte Materialeinheit intermittierend synchron zum Stanzvorgang. Die Stanzstempel sind in dem Stanzstempelhalter auf- und abwärts bewegbar gehalten, wobei die Oberseiten von Köpfen der Stanzstempel glatt oder mit der oberen Oberfläche des Stanzstempelhalters abschließen. Dabei werden Pressköpfe eingesetzt mit einer Kopfoberfläche zum Niederdrücken der Stanzstempelköpfe. Zusätzlich ist ein Niederdrücken verhindernder abgestufter Abschnitt durch Presskopf-Antriebseinrichtungen derart beweglich, dass entweder die Kopfoberfläche oder der abgestumpfte Abschnitt mit dem jeweiligen Stanzstempelkopf ausgerichtet ist. Die Presskopf-Antriebseinrichtungen sind durch eine Steuerschaltung gesteuert, die binärcodierte Bearbeitungsdaten entsprechend dem Stanzmuster erzeugt.

In der deutschen Gebrauchsmusterschrift DE 20 2005 010 990 U1 ist eine Vorrichtung zum Stanzen von Werkstücken mit einem Oberwerkzeug und einem Unterwerkzeug beschrieben, wobei das Oberwerkzeug relativ zu dem Unterwerkzeug beweglich ist, wobei in dem Oberwerkzeug mehrere Stanzstempel und denselben zugeordnete Stellelemente angeordnet sind, welche zwischen einer betätigenden Stellung, in der die Stanzstempel bei einer Bewegung des Oberwerkzeugs relativ zu dem Unterwerkzeug das Werkstück bearbeiten, und einer nicht betätigenden Stellung, in der die Stanzstempel bei einer Bewegung des Oberwerkzeugs relativ zu dem Unterwerkzeug das Werkstück nicht bearbeiten, verstellbar sind, und wobei das Oberwerkzeug eine erste, obere Stempelführungsplatte mit Bohrungen zur Durchführungen der Stempel und eine zweite dem Unterwerkzeug zugewandte Stempelführungsplatte mit Bohrungen zur Durchführung der Stempel aufweist. Weiterhin ist eine zweite, mit dem Unterwerkzeug zugewandte Stempelführungsplatte des Oberwerkzeugs Teil eines Niederhalterelements, wobei die Reibung der Stanzstempel innerhalb der Bohrungen des Niederhalterelements höher ist als innerhalb der Bohrungen der oberen Stempelführungsplatten des Oberwerkzeugs, vorhanden.

Die deutsche Gebrauchsmusterschrift DE 20 2017103 498 U1 offenbart eine Perforiermaschine mit einem Maschinentisch und einem relativ dazu beweglichen Schlagelement, mit einem Perforierwerkzeug, das entweder am Maschinentisch oder am Schlagelement aufgenommen ist und dem eine Matrize am jeweils anderen Teil zugeordnet ist, zur Perforierung einer Materialbahn, die zwischen dem Perforierwerkzeug und Matrize in ihrer Längsrichtung antreibbar geführt ist. Zusätzlich sind Mittel zur simultanen Bewegung des Perforierwerkzeugs und der Matrize in Querrichtung zur Materialbahn vorgesehen.

In der deutschen Gebrauchsmusterschrift DE 20 2014 104 997 U1 ist eine Stanze mit mehreren Stanzstempeln, deren Stempelköpfe in einer Stempelaufnahmeplatte gelagert sind, beschrieben. Die Lagerung der Stempelköpfe in der Stempelaufnahmeplatte ist derart gestaltet, dass sich beim Rückhub der Stanzstempel eine Hinterschneidung ergibt, wobei ein Antriebselement die Stempelaufnahmeplatte mittelbar bewegt. Die Stanze weist wenigstens ein Riegelelement auf, das wenigstens einem Stanzstempel zugeordnet ist und sich zwischen dem Antriebselement und der Stempelaufnahmeplatte befindet. Das Riegelelement ist in zwei Betriebsstellungen bewegbar, wobei das Riegelelement in einer ersten Betriebsstellung den Zwischenraum zwischen dem Antriebselement und dem Stempelkopf des wenigstens einen Stanzstempels ausfüllt und in einer zweiten Betriebsstellung das Riegelelement einen Freiraum oberhalb des Stempelkopfes des wenigstens einen Stanzstempels bildet und wobei zusätzlich der wenigstens eine Stanzstempel zumindest in der zweiten Betriebsstellung des Riegelelements durch ein Bremselement gehalten wird.

In der EP 0 963 801 A2 ist eine Presse zur Herstellung variabler Bearbeitungsmuster offenbart. Bei dieser Presse mit verstellbaren Werkzeugteilen beispielsweise Lochstempel ist vorzugsweise jedem Werkzeugteil jeweils ein Sperrelement zugeordnet, wobei das Sperrelement eine Sperr- und Freigabeposition aufweist. An dem Sperrelement ist eine Anlagefläche vorgesehen, die in Flächenbereiche unterteilt ist, zwischen den Flächenbereichen sind Ausnehmungen ausgebildet. Dadurch wird eine Verzahnung ausgebildet. Der erforderliche Hub des Sperrelements bei seiner Überführung aus Sperrin Freigabeposition und umgekehrt kann somit auf die Zahnbreite beschränkt werden. Dies ermöglicht es, besonders schmale Sperrglieder zu schaffen. In einer offenbarten Ausführungsform sind die Sperrglieder und die verstellbaren Werkzeugteile in voneinander trennbaren Teilwerkzeugen beispielsweise Kassetten angeordnet. Damit kann beispielsweise auf unterschiedliche Stempel, das heißt unterschiedliche Stempeldurchmesser, Stempelformen, Stempelzahnungen, gestempelt werden, ohne die Einheit mit den Riegeln und den Antrieben zu wechseln. Eine hohe Variabilität und Differenzierung des durch die Lochstempel erzeugten Lochbildes ist nicht möglich.

Die EP 0 508 557 A2 offenbart eine Stanzmaschine bei der die einzelnen Stanzstempel über verschiebbare Sperrglieder aktiviert bzw. deaktiviert werden können. Somit ist es möglich in ein einzelnen Stanzreihen ein unterschiedliches Stanzbild zu erzeugen. Um eine geändertes Stanzbild zu erzeugen, sind aufwendige Umbaumaßnahmen erforderlich.

Die JP H08323695 A offenbart eine Stanzvorrichtung bei der die einzelnen Stanzstempel über verfahrbare Sperrschieber aktiviert oder deaktiviert werden können. Diese Vorrichtung ermöglicht ein Stanzbild aus Reihen von Stanzlöchern und ist nicht in der Lage, filigrane Stanzlochmuster zu erzeugen. Des Weiteren ist der Montageaufwand zum Wechsel auf ein anderes Lochstanzbild, beispielsweise mit Stanzlöchern mit unterschiedlichen Durchmessern, sehr aufwendig.

Bei den bekannten Stanz-/ Perforiermaschinen sind Stanzwerkzeug und Steuerblock über eine Vielzahl von Schraubverbindungen miteinander verschraubt und zusätzlich noch an dem Maschinengestell der Maschine befestigt. Dies bedeutet, dass im Fall einer Wartung, die aufgrund des permanenten Einsatzes der Stanz- / Perforiermaschinen regelmäßig anfällt, beispielsweise Schleifen der Perforiernadeln und/ oder Matrizen, oder im Falle einer Reparatur nur mit zeitintensiven und aufwendigen Maßnahmen durchgeführt werden kann. Dies bedeutet, dass im Falle von Wartungsarbeiten oder Reparaturarbeiten die Stanz- / Perforiermaschine über einen längeren Zeitraum für den Produktionsprozess ausfällt.

Des Weiteren ist bei den bekannten Stanz-/ Perforiermaschinen der Abstand zwischen den Stanzstempel/ Perforiernadeln aufgrund der gewählten Geometrie relativ groß, so dass Stanz- / Perforationsmuster mit kleinem Rastermaß nicht erzeugt werden können.

Die Nadelanzahl bei den bekannten Stanz-/ Perforiermaschinen ist daher pro Flächeneinheit stark begrenzt.

Des Weiteren ist bezüglich der bekannten Stanz-/ Perforiermaschinen festzuhalten, dass die Taktzahl bezüglich der durchzuführenden Stanz-/ Perforationshübe aufgrund der mechanisch gewählten Konstruktionen relativ gering ist, was die Bearbeitungszeit im Produktionsprozess erhöht. Dies wirkt sich negativ auf den wirtschaftlichen Einsatz derartiger Stanz-/ Perforiermaschinen aus.

### DARSTELLUNG DER ERFINDUNG

Ausgehend von dem genannten Stand der Technik liegt der vorliegenden Erfindung die Aufgabe beziehungsweise das technische Problem zugrunde, eine Stanz- / Perforiermaschinen anzugeben, die die Zeiten für eine Wartung beziehungsweise Reparatur deutlich reduziert und dadurch einen wirtschaftlichen Einsatz einer derartigen Stanz- / Perforiermaschinen ermöglicht.

Der vorliegende Erfindung liegt weiterhin die Aufgabe beziehungsweise das technische Problem zugrunde, eine Stanz-/ Perforiermaschine anzugeben, die die Erstellung eines variabel vorgebbaren Stanzmusters ermöglicht, die eine gegenüber den bekannten Maschinen wesentlich höhere Taktzahl des Perforationshubes gewährleistet, eine gegenüber den bekannten Maschinen erhöhte Anzahl von Stanzstempeln/ Perforationsnadeln pro Flächeneinheit ermöglicht und eine dauerhaft zuverlässige Funktionalität gewährleistet.

Die erfindungsgemäße Stanz-/ Perforiermaschinen ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche 2 bis 17.

Die erfindungsgemäße Stanz-/ Perforiermaschinen ist demgemäß gekennzeichnet durch folgende Merkmale:
- eine Speichereinrichtung, in der die Daten für die Geometrie des Stanz-/ Perforationsmusters ablegt ist,
- einer Steuereinrichtung, die mit der Speichereinrichtung in Kommunikationsverbindung steht,
- einem Steuerblock, der Kolben-Zylindereinheiten aufweist, deren Bewegungen beim Stanz- / Perforationshub individuell über die Steuereinrichtung ansteuerbar sind und individuell jedem Stanzstempel/jeder Perforiernadel zugeordnet sind,
- einem Sperrschieber, der jeweils an eine entsprechende Kolbenstange der Kolben-Zylindereinheit angeschlossen ist, wobei der Sperrschieber durch die Bewegung der Kolbenstange in eine Aktivierungsbeziehungsweise Deaktivierungsposition verschiebbar ist,
- der Sperrschieber in Aktivierungsposition direkt oder indirekt auf den Stanzstempel/ die Perforiernadel bei der Ausführung des Hubes einwirkt,
- der Sperrschieber in Deaktivierungsposition keine Wirkung auf den Stanzstempel/ die Perforiernadel ausübt,
- so dass in Aktivierungsposition des Sperrschiebers dieser bei der Hubbewegung auf den Stanzstempel/ Perforiernadel einwirkt und eine Perforation durchgeführt wird und in Deaktivierungsposition des Sperrschiebers keine Stanzung/ Perforation der Materialeinheit/-bahn bewirkt wird und zeichnet sich dadurch aus, dass der Steuerblock in einem in Längsrichtung vorgebbaren Raster, das dem Raster des Stanzstempels / der Perforiernadel entspricht, angeordnete Führungsausnehmungen aufweist, in denen in Hubrichtung längsverschieblich gelagerte Verlängerungsprofile vorhanden sind, deren Länge dem Abstand zwischen der Unterseite des jeweiligen Sperrschiebers und dem Kopf des / der zugeordneten Stanzstempels beziehungsweise Perforiernadel entspricht.

Durch diese Verlängerungsprofile wird gewährleistet, dass bei Durchführung des Stanz-/ Perforationshubs und aktiviertem Sperrschieber die zugeordneten Stanzstempel/ Perforiernadeln zuverlässig aktiviert werden. Die Verlängerungsprofile sind jeweils individuell in ihrer Länge auf die Position des zugeordneten Stanzstempels beziehungsweise Perforiernadel ausgebildet.

Eine besonders bevorzugte Ausgestaltung zeichnet sich dadurch aus, dass das Stanzwerkzeug und/ oder der Steuerblock in innerhalb der Stanzmaschine vorhandenen Führungsnuten in Längsrichtung ein-/ ausziehbar angeordnet sind.

Eine besonders vorteilhafte Weiterbildung der erfindungsgemäßen Stanz-/ Perforiermaschine zeichnet sich dadurch aus, dass die Führungsnute so ausgebildet sind, dass zusätzliche Adaptereinheiten einbringbar sind um die formschlüssige Lagerung unterschiedlicher Geometrien von Stanzwerkzeugen oder Steuerblöcken zu ermöglichen.

Durch den erfindungsgemäßen Aufbau mit einzelnen bauunabhängig voneinander montierbaren Baugruppen betreffend das Stanzwerkzeug und den Steuerblock steht insgesamt ein System zur Verfügung, das sehr flexibel ist und im Falle einer Wartung - beispielsweise zum Schleifen der Perforiernadeln oder Matrizen - oder bei einer Reparatur zur Folge hat, dass nur einzelne Baugruppen beziehungsweise Teile davon getauscht oder entnommen werden um die Wartungs-/ Reparaturmaßnahmen durchzuführen. Das Stanzwerkzeug und der Steuerblock sind unabhängig voneinander trennbar, im Gegensatz zu den bekannten Systemen, bei denen das Stanzwerkzeug und der Steuerblock komplett miteinander in vielfacher Verbindung verschraubt und zusätzlich noch mit dem Maschinengestell verschraubt sind.

Durch den Einsatz von Führungsnuten und den Verzicht von verschraubten Befestigungen innerhalb des Systems ist ein schneller Stanzwerkzeug- und Steuerblockwechsel möglich. Hierdurch kann eine Reduzierung der Wechselzeiten für die genannten beiden Teilen um bis zu 80 % im Vergleich zu den bekannten Systemen erreicht werden. Dies bedeutet, dass bei den regelmäßig anfallenden Wartungs- und/ oder Reparaturarbeiten gegenüber den bekannten Stanz- / Perforiermaschinen wesentlich geringere Stillstandszeiten während der Durchführung der Wartungs- und/ oder Reparaturarbeiten möglich sind, wodurch der wirtschaftliche Einsatz derartiger Stanz-/ Perforiermaschinen deutlich erhöht wird.

Eine besonders bevorzugte Ausgestaltung, die die Umsetzung hoher Taktzahlen ermöglicht, zeichnet sich dadurch aus, dass die Kolben-Zylindereinheit als doppelt wirkende Kolben-Zylindereinheit mit einer ersten Druckkammer und einer zweiten Druckkammer ausgebildet ist, wobei die erste Druckkammer über die Steuereinrichtung permanent mit einem ersten Druck beaufschlagt wird, der bewirkt, dass der Sperrschieber sich in Deaktivierungsposition befindet beziehungsweise gehalten wird und bei Durchführung einer Stanzung beziehungsweise Perforation die Steuereinrichtung die zweite Druckkammer im Aktivierungsfall mit einem zweiten Druck beaufschlagt, der größer ist als der erste Druck, so dass der Sperrschieber in Aktivierungsposition ausfährt und dadurch bei der Hubbewegung diese Bewegung auf den/ die zugeordnete / n Stanzstempel/ Perforiernadel übertragen wird, so dass eine Stanzung beziehungsweise Perforation der Materialeinheit/ -bahn durchgeführt wird.

Eine besonders vorteilhafte Weiterbildung, die einen dauerhaft funktionalen Einsatz bei hohen Taktzahlen gewährleistet, zeichnet sich dadurch aus, dass der Sperrschieber jeweils formschlüssig mit axialem und radialem Spiel an der entsprechenden Kolbenstange der Kolben-Zylindereinheit angeschlossen ist.

Eine besonders bevorzugte Ausgestaltung, die einen kompakten Aufbau des Steuerblocks in Verbindung mit einem kleinen Rastermaß der anzusteuernden Stanzstempel/Perforiernadeln gewährleistet, zeichnet sich dadurch aus, dass der Steuerblock von der Steuereinrichtung individuell ansteuerbare Gehäuse aufweist, die mehrere in Längsrichtung und in Hubrichtung versetzt angeordnete individuell ansteuerbare Kolben-Zylindereinheiten aufweisen.

Um die gewünschten Stanz-/Perforationsbilder auf der Materialeinheit beziehungsweise -bahn zu erzeugen - und zwar in der jeweils gewünschten Geometrie des Abstandes der Perforationen untereinander - zeichnet sich eine besonders vorteilhafte Ausgestaltung der erfindungsgemäßen Stanz-/Perforiermaschine dadurch aus, dass die innerhalb des Gehäuses angeordneten Kolben-Zylindereinheiten in Längsrichtung ein Versatzmaß von 0,5-, 1- und 2-fachen oder mehrfachen des Rastermaßes der Anordnung der Stanzstempel/der Perforiernadeln innerhalb des Stanzwerkzeugs entsprechen.

Eine vorteilhafte Weiterbildung, die zum Einen die Demontage des Stanzwerkzeugs erleichtert und zum Anderen den Einsatz von weiteren Werkzeugen mit gleichem Werkzeugprofil - aber mit anderer Rasterung der Stanzstempel/Perforiernadeln - beispielsweise bei abgeschalteter Ansteuerung des Perforationsvorgangs ermöglicht, zeichnet sich dadurch aus, dass oberhalb auf einem Nadelhalter des Stanzwerkzeugs ein Distanzblech angeordnet ist, das entweder dem Rastermaß des Stanzstempels/der Perforiernadel entsprechende kongruente Ausnehmungen in demselben Rastermaß aufweist oder als geschlossenes Blech ausgebildet ist.

Eine besonders bevorzugte konstruktive Ausführungsvariante, die einen effizienten und wirtschaftlichen Einsatz ermöglicht, zeichnet sich dadurch aus, dass eine Ventileinrichtung vorhanden ist, die von der Steuereinrichtung angesteuert wird und mit den Kolben-Zylindereinheiten des Steuerblocks in Kommunikationsverbindung steht.

Eine weitere vorteilhafte Ausführungsvariante, die eine dauerhaft zuverlässige Funktionalität hinsichtlich einer dauerhaften Gewährleistung hoher Taktzahlen gewährleistet, zeichnet sich dadurch aus, dass der Sperrschieber in seinem freien Endbereich eine zur Hubrichtung geneigte Kontur aufweist, derart, dass beim Ausfahren des Sperrschiebers ein möglicherweise überstehendes Verlängerungsprofil oder überstehende/r Stanzstempel/Perforiernadel in Hubrichtung nach unten geschoben wird.

Eine besonders bevorzugte und vorteilhafte Ausgestaltung der erfindungsgemäßen Stanz-/Perforiermaschine, die die Handhabung zur Bedienung der Maschine für die Bedienperson wesentlich verbessert und gleichzeitig eine hohe Funktionalität gewährleistet, zeichnet sich dadurch aus, dass eine Projektionslasereinheit vorhanden ist, die in Abhängigkeit der von den in der Speichereinrichtung abgelegten Daten der Kontur des zu bearbeitenden beziehungsweise perforierenden Materials diese Konturen auf einem Anlegetisch der Maschine abbildet, wodurch eine exakte Ausrichtung des Materials ermöglicht wird und die durch den Projektionslaser dann erfasste Positionsdaten der Steuereinrichtung zugeführt werden.

Eine konstruktiv besonders vorteilhafte Ausgestaltung, die die Funktionalität weiter erhöht, zeichnet sich dadurch aus, dass das längsverschiebliche Verlängerungsprofil eine stufenförmige Außenumfangskontur und die zugeordnete Führungsausnehmung ein entsprechende Gegenkontur aufweist.

Eine hinsichtlich der Variabilität und Funktionalität besonders vorteilhafte Ausgestaltung zeichnet sich dadurch aus, dass das Gehäuse mit mehreren Kolben-Zylindereinheiten autark in Hinblick auf Ansteuerung, Druckregelung und Drucküberwachung oder dergleichen ausgebildet ist.

In einer alternativen vorteilhaften Ausgestaltung ist die Ventileinrichtung, die von der Steuereinrichtung ferngesteuert wird, als separat anschließbare zur Stanz-/Perforiermaschine ausgebildete Einheit ausgestaltet.

Eine besonders bevorzugte konstruktive Ausgestaltung, die sich in der Praxis bezüglich des geforderten herzustellenden Stanz-/Perforationsmusters besonders bewährt hat, zeichnet sich dadurch aus, dass das Gehäuse vier Zylinder-Kolbeneinheiten aufweist und der Steuerblock / das Stanzwerkzeug vier in Längsrichtung rasterförmig und in Querrichtung versetzt angeordnete Rasterausnehmungen für das Verlängerungsprofil beziehungsweise den Stanzstempel/die Perforiernadeln aufweist.

Eine konstruktiv besonders einfache Lösung, die bezüglich der Wartung/Reparatur und im Wechsel des Stanzwerkzeugs vorteilhaft ist, zeichnet sich dadurch aus, dass das Distanzblech auf dem Nadelhalter oberseitig befestigt ist.

Gemäß einer besonders vorteilhaften Ausgestaltung, kann die Ventileinrichtung als pneumatisches oder hydraulisches System ausgebildet sein.

Die vorliegende Erfindung umfasst somit ein Zubehöraggregat, nämlich eine Stanzeinheit zum Einbau in eine Stanz-/Perforiermaschine in Sonderausführung, wobei die Maschine mit diversen Werkzeugadaptern ausgerüstet werden kann, um unterschiedliche auf dem Markt befindliche Werkzeugprofile aufzunehmen. Dies ist durch das Vorsehen von entsprechenden Führungsprofilen für den Steuerblock und das Stanzwerkzeug möglich. Außer dem Stanzen/ Perforieren von runden Löchern können auch innerhalb vorgegebener maßlicher und technischer Grenzen beliebige symmetrische und/oder asymmetrische Konturen (Formen) damit hergestellt werden.

Die erfindungsgemäße Stanz/Perforiermaschine weist im Einzelnen folgenden Baugruppen auf, eine Steuereinrichtung, die einen Steuerblock mit entsprechender Führung aufweist, eine Ventileinrichtung mit speziellen Kolben-Zylindereinheiten mit dazugehörigen Kolbenstangen, die individuell über die Steuereinrichtung angesteuert werden können, sowie Sperrschiebern, die jedem Stanzstempel/jeder Perforiernadel zugeordnet sind, mit entsprechenden mechanischen Verlängerungsprofilen, die zwischen Sperrschieber und dem Stanzstempel/Perforiernadeln angeordnet sind.

Die Stanz/Perforiermaschine wird mittels einer Servohydraulik oder alternativ motorisch mit pneumatischer Brems-Kupplungskombination angetrieben. Unter dem Druckbalken ist der Steuerblock angeordnet, welcher durch eine T-Nutführung und Zentrierstifte mit diesem verbunden ist. Der Druckbalken wird durch den oben genannten Antrieb in Hubrichtung nach oben und unten bewegt, in Abhängigkeit der Signale der Steuereinrichtung. Unter dem Steuerblock befindet sich ein entsprechendes Stanzwerkzeug, dessen Rasterung mit derer des Steuerblocks identisch ist. Ein Nadelhalter des Stanzwerkzeugs wird ebenfalls durch eine T-Nutführung am Steuerblock geführt und das Unterteil des Stanzwerkzeugs mit den Matrizen mittels Zentrierstift positioniert. Auch dieses Unterteil wird in einer T-Nutführung platziert. Der Nadelhalter bildet zusammen mit der Nadelführung, die fest mit dem Werkzeug verbunden ist, eine Einheit, das sogenannte Stanzwerkzeug.

Zum Aufbau des Steuerblocks ist Folgendes auszuführen:
Der Steuerblock besteht im Einzelnen aus beispielsweise pneumatisch angesteuerten und mit einer sogenannten Luftfeder im Rückhub unterstützen Kolben-Zylindereinheiten. Für jede anzusteuernde Perforiernadel im Werkzeug wird eine Kolbenstange /ein Zylinderkolben eingesetzt.

In einer besonders bevorzugten Ausgestaltung wird dabei eine Kolben-Zylindergehäuseeinheit verwendet, die aus vier unabhängig voneinander arbeitenden Kolben-Zylindereinheiten mit Kolbenstangen gebildet wird. Dadurch ergibt sich ein schmaler Aufbau.

Am Kopf einer jeden Kolbenstange wird mit Hilfe einer formschlüssigen aber losen Verbindung der Anschluss zu einem Sperrschieber hergestellt. Diese Verbindung ermöglicht ein Spiel sowohl in axialer als auch in radialer Richtung, was eine dauerhaft zuverlässige Funktionalität gewährleistet, da systembedingte geometrische Ungenauigkeiten eliminiert werden.

Durch den voneinander getrennten Aufbau von Steuerblock und Stanzwerkzeug gelingt es den minimalen Abstand zwischen den Stanzstempeln/Perforiernadeln im Werkzeug zu erreichen, welcher einer Standardperforation beispielsweise im Automobilbau entspricht. Daraus ergibt sich beispielsweise aktuell eine maximale Nadelanzahl von 1024 Nadeln auf einer Perforierbreite von 1945.6 mm.

Eine derartige Nadelanzahl kann bei den bekannten Stanz-/Perforiermaschinen nicht erreicht werden.

Um den Abstand zwischen dem Kopf der einzelnen Nadel und deren zugehörigen Sperrschieber zu überbrücken, kommt eine mechanische Verlängerung (Verlängerungsprofil) zum Einsatz. Diese besteht beispielsweise aus einem gehärteten und im Durchmesser abgesetzten Rundmaterial, welches lose auf dem Kopf der Nadel aufliegt. Durch den abgesetzten Außendurchmesser wird ein Herabfallen des senkrecht eingebauten Verlängerungsprofils im Steuerblock beim Einbeziehungsweise Ausbau des Werkzeugs verhindert. Gleichzeitig wird dieses Verlängerungsprofil durch den genannten Absatz in einer fix definierten Position über dem Nadelkopf gehalten. Um die Differenz zwischen dem vorgegebenen Nadeldurchmesser beziehungsweise Nadelabstand und dem zwangsläufig breiteren Sperrschieber mit der dazugehörigen Kolbenstange auszugleichen, werden die mechanischen Verlängerungsprofile in unterschiedlichen Längen im Steuerblock eingesetzt und den Sperrschiebern entsprechend zugeordnet.

Die einzelnen Spezialzylinder beziehungsweise die eingesetzten Kolben-Zylindereinheiten im Steuerblock werden von einer Ventileinrichtung angesteuert, welche innerhalb der Maschine in vier Gehäuseeinheiten vor Beschädigungen beziehungsweise Zugriff geschützt und integriert vorhanden sind. Diese Gehäuse beinhalten die komplette elektronische und pneumatische Ansteuerung (Ventilinseln, Druckregelung, Drucküberwachung etc.). Diese Einheiten werden mittels eines Kupplungssystems (Multipol) mit den Ventilen am Steuerblock verbunden. Alternativ können die Ventileinrichtungen aber auch flexibel auf entsprechenden Transportgestellen montiert werden, um diese an verschiedenen Stanz-/Perforiermaschinen einzusetzen. Dadurch ist man nicht auf nur einen Arbeitsbereich angewiesen.

Die Funktionsweise der erfindungsgemäßen Stanz-/Perforiermaschine läuft wie folgt ab:
Die geometrischen Daten des Perforationsmusters werden festgelegt und elektronisch erfasst. Diese Daten werden der Speichereinrichtung der Stanz-/Perforiermaschine übermittelt und durch die Steuereinrichtung ausgewertet.

Alternativ beziehungsweise parallel hierzu können die Daten beispielsweise einer vorgegebenen beliebigen Kontur (Außen- oder Innenform) des zu perforierenden Materials mittels Projektionslaser auf einem Auslegetisch abgebildet werden. Anhand dieser Abbildung kann das Material ausgerichtet und diese Positionsdaten der Steuereinrichtung übermittelt werden. Durch die Steuereinrichtung ermittelten Steuersignale werden die Kolbenstangen der Kolben-Zylindereinheiten in dem Steuerblock über die Ventileinrichtungen angesteuert.

Infolge der im Einzelfall aktivierten Druckbeaufschlagung der jeweils individuell zugeordneten Kolben-Zylindereinheit fährt die jeweilige Kolbenstange der Kolben-Zylindereinheit aus und bewegt den Sperrschieber nach vorne in Aktivierungsposition. In dieser Stellung wird die mechanische Verlängerung (Verlängerungsprofil) durch die untere Kante des Sperrschiebers nach oben begrenzt. Dies hat zur Folge, dass der Stanzstempel/die Perforiernadel durch das Verlängerungsprofil bei dem nun folgenden Stanztakt gehalten wird und so eine Stanzung stattfindet.

Wird die Kolbenstange bei dem darauf folgenden Stanztakt nicht angesteuert, so bewirkt der stets anstehende Gegendruck aus dem die Kolben-Zylindereinheit einwirkende Druckspeichereinheit (sogenannte Luftfeder), dass die Kolbenstange automatisch auf ihre Ausgangsstellung, das heißt Deaktivierungsposition, zurückfährt. Damit wird auch der Sperrschieber zurückgezogen und gibt die Begrenzung am oberen Ende des Verlängerungsprofils frei. Bei dem nun folgenden Stanztakt werden die Stanzstempel beziehungsweise die Perforiernadeln und das darüber anstehende Verlängerungsprofil beim Auftreffen auf das zu perforierende Material auf die obere Kante des Sperrschiebers zurückgeschoben. Dadurch erfolgt keine Stanzung. Da die Führung der Stanzstempel/Perforiernadel und das dazugehörige Verlängerungsprofil systembedingt sehr leichtgängig sind, wird die Oberfläche des zu perforierenden Materials nicht verletzt.

Dadurch, dass jede Kolben-Zylindereinheit als doppelt wirkende Kolben-Zylindereinheit ausgebildet ist und durch den permanent anstehenden Gegendruck des zugehörigen Druckspeichers permanent einen Rückhub in Deaktivierungsposition des Sperrschiebers bewirkt, der nur bei Aktivierung über die Ventileinrichtung in Aktivierungsposition durch einen erhöhten Gegendruck gefahren wird, kann die Schaltzeit zwischen den einzelnen Stanzungen stark reduziert werden. Daraus ergibt sich eine wesentlich höhere Taktzahl, beispielsweise 160 bis 180 Stanzungen pro Minute, der Stanzeinheit im Vergleich zu bekannten Stanz-/Perforiermaschinen.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: stark schematisierte Darstellung einer Stanz-/Perforiermaschine mit einem in Führungsnuten angeordneten Steuerblock und einem in Führungsnuten angeordneten Stanzwerkzeug, mit individuell über eine Steuereinrichtung, Ventileinrichtung und Kolben-Zylindereinheiten mit Sperrschieber aktivierbare/n Stanzstempel/Perforiernadeln,
- Fig. 2: schematische ausschnittsweise Detaildarstellung einer konstruktiven Ausführungsvariante der Stanz-/Perforiermaschine gemäß Fig. 1 mit beispielhafter Darstellung eines Sperrschiebers in Aktivierungsposition vor dem Perforationshub, wobei auf dem Nadelhalter der Perforationsnadeln ein Distanzblech mit Lochraster angeordnet ist,
- Fig. 3: schematische Detailansicht der Stanz-/Perforiermaschine gemäß Fig. 2 nach der Ausführung des Perforationshubes,
- Fig. 4: schematische Detailansicht der Stanz-/Perforiermaschine gemäß Fig. 2 bei eingefahrenem Sperrschieber nach dem Perforationshub,
- Fig. 5: schematische Detailansicht der Stanz-/Perforiermaschine gemäß Fig. 4 vor dem Perforationshub, wobei auf dem Nadelhalter ein geschlossenes Distanzblech, das heißt ohne Lochraster, befestigt ist und
- Fig. 6: schematische Detailansicht gemäß Fig. 2 mit zusätzlicher schematischer Darstellung einer Ventileinrichtung und eines Druckspeichers.

### WEGE ZUM AUSFÜHREN DER ERFINDUNG

Die in Fig. 1 schematisiert dargestellte Stanz-/Perforiermaschine 10 weist ein Stanzwerkzeug 12 und einen Steuerblock 14 auf. In der durch Servohydraulik angetriebenen Stanz-/Perforiermaschine 10 ist der Steuerblock 14 mit einem Druckbalken 36 verbunden, das heißt in einer an dem Druckbalken 36 vorhandenen Steuerblockführungsnut 42 eingeführt und zentriert. Der Druckbalken 36 wird durch ein Antriebsaggregat 18 in Hubrichtung H auf und ab bewegt. Unter dem Steuerblock 14 befindet sich das entsprechende Stanzwerkzeug 12, dessen Rasterung für die Perforiernadeln 16 mit der des Steuerblocks 14 identisch ist. Das Stanzwerkzeug 18 weist einen Nadelhalter 34 auf, der in einer Nadelhalterführungsnut 44 im Steuerblock 14 eingeführt ist. Das Unterteil des Stanzwerkzeugs 12 mit den Matrizen wird mittels eines nicht näher dargestellten Zentrierstifts zentriert. Auch dieses Unterteil des Stanzwerkzeugs 12 wird in Werkzeugführungsnuten 46 platziert. Der Nadelhalter 34 bildet zusammen mit der Nadelführung, die fest mit dem Stanzwerkzeug 12 verbunden ist, eine Einheit, nämlich das Stanzwerkzeug 12.

Auf den Nadelhalter 34 befindet sich ein Distanzblech 60, welches zum Einen die Demontage des Stanzwerkzeugs 12 erleichtert und zum Anderen den Einsatz weiterer Standardwerkzeuge mit gleichem Werkzeugprofil aber andere Teilung ermöglicht. Hierbei wird das offene Distanzblech 60, das mit Rasterbohrungen versehen ist (siehe Figuren 1 bis 4), durch eine geschlossene Variante ohne Rasterbohrungen (siehe Fig. 5) ersetzt.

Die Perforiernadeln 16 sind in einem vorgegebenen Raster in Längsrichtung L, die senkrecht zur Darstellungsebene von Fig. 1 verläuft angeordnet. Die Perforiernadeln 16 können individuell bei jedem Perforationshub H entweder aktiviert oder deaktiviert werden. Diese individuelle Ansteuerung wird dadurch umgesetzt, dass eine Steuereinrichtung 30 vorhanden ist, die mit einer Speichereinrichtung 40 in Kommunikationsverbindung steht, in der die geometrischen Daten des zu erstellenden Perforationsmusters auf einer dem Stanzwerkzeug 12 zugeführten Materialbahn M gespeichert sind.

Die Steuereinrichtung 30 steht mit einer Ventileinrichtung 26 in Kommunikationsverbindung, wobei die Ventileinrichtung 26 Ventileinheiten aufweist, die jeweils individuell mit an dem Steuerblock 14 angeordneten Kolben-Zylindereinheiten in Kommunikationsverbindung stehen. Die Kolben-Zylindereinheiten sind als doppelt wirkende Kolben-Zylindereinheiten ausgebildet, mit einem Zylinder 24, einem Kolben 21 und einer Kolbenstange 20. In jeder Kolben-Zylindereinheit ist eine erste Druckkammer 28 und eine zweite Druckkammer 32 vorhanden.

Jede Kolbenstange 20 ist in ihrem freien Endbereich an einen Sperrschieber 22 angeschlossen, der von einer Aktivierungsposition (ausgefahrener Zustand) und einer Deaktivierungsposition (eingefahrener Zustand) bei entsprechender Druckbeaufschlagung der Kolben-Zylindereinheit in Schieberichtung S quer zur Hubrichtung H verschiebbar ist. Weiterhin ist ein erster Druckspeicher 28.1 und ein zweiter Druckspeicher 32.1 vorhanden, die mit der Ventileinrichtung 26 kommunizieren. Die erste Druckkammer 28 stellt einen Druck P1 zur Verfügung, und die zweite Druckkammer 32 stellt einen Druck P2 zur Verfügung, der größer ist als der Druck P1.

Jeder Perforiernadel 16 ist ein Sperrschieber 22 mit zugehöriger ansteuerbarer Kolben-Zylindereinheit zugeordnet. Der Sperrschieber 22 ist beabstandet zum oberen Kopfende der Perforiernadel 16 vorhanden. Unterhalb des Sperrschiebers 22 ist ein Verlängerungsprofil 48 im Steuerblock 14 in einer entsprechenden Führung vorhanden, wobei das Verlängerungsprofil 48 unterseitig auf dem Kopf der zugeordneten Perforiernadel 16 anliegt und die obere Stirnseite des Verlängerungsprofils 48 auf dem Höhenniveau der Unterseite des Sperrschiebers 22 angeordnet ist. Im ausgefahrenen Zustand des Sperrschiebers 22 liegt dieser auf dem Verlängerungsprofil 48 auf, so dass bei Durchführung der Hubbewegung H des Steuerblocks 14 die Perforiernadel 16 nach unten bewegt wird und eine Perforation an der Materialbahn M auslöst.

Bei eingefahrenen Sperrschieber 22 ist kein Kontakt zwischen Verlängerungsprofil 48 und Sperrschieber 22 vorhanden, da die Unterseite des Sperrschiebers 22 neben der Unterseite des Verlängerungsprofils 48 vorhanden ist. Wird in der eingefahrenen Position des Sperrschiebers 22 ein Perforationshub durchgeführt, so wird das Verlängerungsprofil 48 nicht von dem Sperrschieber 22 bewegungsmäßig beaufschlagt, so dass die zugeordnete Perforiernadel 16 keine Perforation durchführt.

Der Sperrschieber 22 weist in seinem freien Endbereich eine gegen die Hubrichtung H geneigt verlaufende Kontur 52 auf, die gewährleistet, dass falls beim Ausfahren des Sperrschiebers 22 das Verlängerungsprofil 48 beziehungsweise die Perforiernadel 16 einen Überstand nach oben aufweist, das Verlängerungsprofil 48 nach unten geschoben und nicht abgeschert beziehungsweise beschädigt wird. Dadurch ist eine dauerhaft zuverlässige Funktionalität gewährleistet.

Beim Betrieb der Stanz-/Perforiermaschine werden die erste Drucckammer 28 und zweite Druckkammer 32 über die Ventileinrichtung 26 und die Steuereinrichtung 30 unter Berücksichtigung der gespeicherten Perforationsmusterdaten wie folgt individuell angesteuert. Die erste Druckkammer 28 wird über den ersten Druckspeicher 28.1 mit dem Druck P1 permanent beaufschlagt, das heißt unter der Wirkung des Drucks P1 befindet sich der Sperrschieber 22 in der eingefahrenen Position, so dass bei Durchführung des Perforationshubes H die zugeordnete Perforiernadel 16 keine Perforation durchführt.

Ist eine Perforiernadel 16 bei einem Perforationshub H zu Aktivieren, veranlasst die Steuereinrichtung 30 über die Ventileinrichtung 26, dass die zweite Druckkammer 32 über den zweiten Druckspeicher 32.1 mit dem Druck P2 beaufschlagt wird, der größer ist als der permanent anstehende Druck P1 in der ersten Druckkammer 28, so dass der Sperrschieber 22 ausfährt und bei Durchführung des Perforationshubes H die zugeordnete Perforiernadel 16 in Verbindung mit dem Verlängerungsprofil 48 einen Perforationshub H durchführt und eine Perforation auf der Materialbahn M herstellt.

An dem Steuerblock 14 sind somit individuell angesteuerte und unter einem permanenten ersten Druck P1 stehende, der quasi eine Luftfeder im Rückhub bildet, Kolben-Zylindereinheiten vorhanden, wobei für jede anzusteuernde Perforiernadel 16 im Stanzwerkzeug 12 eine Kolbenstange 20 der entsprechenden Kolben-Zylindereinheit zugeordnet ist, die durch Beaufschlagung mit dem Druck P2 aktiviert, das heißt ausgefahren, wird.

In der Praxis wird eine in Fig. 1 nicht näher dargestellte Ausführungsform eingesetzt, wobei ein Gehäuse 38 verwendet wird, das vier unabhängig voneinander arbeitende Kolben-Zylinderaggregate mit Kolbenstangen 20 aufweist. Diese Kolben-Zylinderaggregate sind in Hubrichtung H und in Längsrichtung L versetzt zueinander innerhalb des Gehäuses 38 angeordnet, wobei die Gehäuse 38 beidseitig an dem Steuerblock 14 vorhanden sind. Dadurch ergibt sich ein schmaler Aufbau. Am Kopf einer jeden Kolbenstange 20 wird mit Hilfe einer formschlüssigen aber losen Verbindung der Anschluss zu dem Sperrschieber 22 hergestellt. Diese Verbindung ermöglicht ein Spiel sowohl in axialer als auch vertikaler Richtung. Dadurch wird einer möglichen Beschädigung des Verlängerungsprofils 48 beim Aus- und Einfahren des Sperrschiebers 22 entgegengewirkt und insgesamt die Funktionalität verbessert.

Durch den voneinander getrennten Aufbau von Steuerblock 14 und Stanzwerkzeug 12 in Verbindung mit den in Hubrichtung H und in Längsrichtung L versetzt innerhalb eines Gehäuses 38 angeordneten Kolben-Zylinderaggregaten, ist es möglich, einen minimalen Abstand bezüglich des Rastermaßes zwischen den Perforiernadeln 16 im Werkzeug 12 zu erreichen, welcher beispielsweise einer Standardperforation im Automobilbau entspricht. Daraus kann beispielsweise eine maximale Nadelanzahl von 1024 Nadeln auf einer Perforationsbreite von 1945.6 mm erreicht werden.

Diese hohe Nadelanzahl pro Flächeneinheit kann bei den bekannten Systemen nicht erreicht werden.

Wie bereits oben beschrieben, wird zwischen dem Kopf der einzelnen Perforiernadeln 16 und Sperrschieber 22 das Verlängerungsprofil 48 angeordnet. Das Verlängerungsprofil 48 besteht beispielsweise aus einem gehärteten und im Durchmesser abgesetzten Rundmaterial, welches lose auf dem Kopf der Perforiernadel 16 aufliegt. Durch den abgesetzten Außendurchmesser wird eine Bewegung des senkrecht eingebauten Verlängerungsprofil 48 im Steuerblock 14 beim Einbeziehungsweise Ausbau des Werkzeugs verhindert. Gleichzeitig wird das Verlängerungsprofil 48 durch diesen Absatz in einer fix definierten Position über dem Nadelkopf gehalten.

Um die Differenz zwischen dem vorgegebenen Nadeldurchmesser beziehungsweise Nadelabstand und dem zwangsläufig breiteren Sperrschieber 22 mit der dazugehörigen Kolbenstange 20 auszugleichen, werden diese mechanischen Verlängerungsprofile 48 in unterschiedlichen Längen im Steuerblock 14 eingesetzt und den Sperrschiebern 22 entsprechend zugeordnet.

Die einzelnen Kolben-Zylindereinheiten sind als Spezialzylinder am Steuerblock 14 beidseitig vorhanden und werden von Steuerventilen 26 individuell angesteuert. Diese Spezialzylinder sind innerhalb der Maschine beispielsweise in Gehäusen 38 mit jeweils vier Kolben-Zylindereinheiten angeordnet, um sie vor Beschädigungen oder Zugriff zu schützen. Diese Gehäuse 38 beinhalten die komplette elektronische und pneumatische Ansteuerung (Ventilinseln, Druckregler, Drucküberwachung etc.). Diese Gehäuse 38 werden mittels eines dafür konstruierten Kopplungssystem mit der Ventileinrichtung 26 mit ihren individuell zugeordneten Steuerventilen verbunden. Alternativ können die Steuerventile der Ventileinrichtung 26 aber auch flexibel auf entsprechenden Transportgestellen montiert werden, um diese an verschiedenen Stanzmaschinen einzusetzen. Dadurch ist man nicht nur auf einen Arbeitsbereich angewiesen.

Durch den dauerhaft anstehenden Gegendruck P1 im Rückhub der Kolbenstange 20 der Kolben-Zylindereinheiten kann die Schaltzeit zwischen den Stanzungen stark reduziert werden. Daraus ergibt sich eine wesentlich höhere Taktzahl (zum Beispiel 160 bis 180 pro Minute) der Stanzeinheit im Vergleich zu dem bekannten Stanzmaschinen.

In den Figuren 2 bis 5 ist ein konstruktives Ausführungsbeispiel gemäß dem Stanzwerkzeug von Fig. 1 detailweise dargestellt. Gleiche Bauteile tragen dasselbe Bezugszeichen und werden nicht nochmals erläutert.

Die Fig. 2 zeigt eine Situation, bei der der Sperrschieber 22 vor der Durchführung des Perforationshubes ausgefahren ist. Die Fig. 3 zeigt die Situation bei ausgefahrenem Sperrschieber 22 nach der Durchführung des Perforationshubes. Die Fig. 4 zeigt einen Sperrschieber 22 in eingefahrener Position nach dem Durchführen des Perforationshubes und die Fig. 5 zeigt die Situation bei ausgefahrenem Sperrschieber 22, wobei ein Distanzblech 60 ohne Lochbohrungen vor dem Durchführen des Perforationshubes eingesetzt wird, das heißt dass bei einem Perforationshub alle Perforiernadeln 16 eine Perforation ausführen. Die Führung der Perforationsnadeln 16 ist in diesem Fall (siehe Fig. 5) seitlich versetzt zu der Führung bei Einsatz eines Distanzblechs (60) mit Lochraster angeordnet.

Die Fig. 6 zeigt schließlich das Detail gemäß Fig. 2 mit zusätzlich dargestelltem ersten Druckspeicher 28.1 und der von der Steuereinrichtung 30 angesteuerten Ventileinrichtung 26.

## Patentansprüche

1. Stanz-/ Perforiermaschine (10) zur Erzeugung eines Stanz-/ Perforiermusters in einer zugeführten Materialeinheit/-bahn (M) mit
- einem Stanzwerkzeug (12), mit mehreren in einer Längsrichtung (L) in einem vorgegebenen Raster angeordneten Stanzstempeln/ Perforiernadeln (16), die über einen Druckbalken (36), der über eine Steuereinrichtung (30) mit einem Antriebsaggregat (18) zur Erzeugung eines Stanz-/ Perforationshubs (H) quer zur Längsrichtung (L) in Wirkverbindung steht, bewegbar sind,
- einem Steuerblock (14) zum Ansteuern/ Aktivieren/ Deaktivieren der Stanzstempel/ Perforiernadeln (16) durch die Steuereinrichtung (30) beim Stanz- / Perforiervorgang, wobei
- das Stanzwerkzeug (12) und/ oder der Steuerblock (14) jeweils als separate Baugruppe ausgebildet ist/ sind, die jeweils separat als Einheit lösbar befestigbar innerhalb der Stanz-/ Perforiermaschine (10) angeordnet ist, **gekennzeichnet durch** folgende Merkmale:
- eine Speichereinrichtung (40), in der die Daten für die Geometrie des Stanz- / Perforationsmusters ablegt ist,
- einer Steuereinrichtung (30), die mit der Speichereinrichtung (40) in Kommunikationsverbindung steht,
- einem Steuerblock (14), der Kolben-Zylindereinheiten aufweist, deren Bewegungen beim Stanz- / Perforationshub individuell über die Steuereinrichtung (30) ansteuerbar sind und individuell jedem Stanzstempel/ jeder Perforiernadel (16) zugeordnet sind,
- einem Sperrschieber (22), der jeweils an eine entsprechende Kolbenstange (20) der Kolben-Zylindereinheit angeschlossen ist, wobei der Sperrschieber (22) durch die Bewegung der Kolbenstange (20) in eine Aktivierungs- beziehungsweise Deaktivierungsposition verschiebbar ist,
- - der Sperrschieber in Aktivierungsposition direkt oder indirekt auf den Stanzstempel/ die Perforiernadel (16) bei der Ausführung des Hubes (H) einwirkt,
- - der Sperrschieber in Deaktivierungsposition keine Wirkung auf den Stanzstempel/ die Perforiernadel (16) ausübt,
- - so dass in Aktivierungsposition des Sperrschiebers (22) dieser bei der Hubbewegung (H) auf den Stanzstempel/ Perforiernadel (16) einwirkt und eine Perforation durchgeführt wird und in Deaktivierungsposition des Sperrschiebers keine Stanzung/ Perforation der Materialeinheit / -bahn (M) bewirkt wird, und
- **dadurch gekennzeichnet, dass**
- der Steuerblock (14) in einem in Längsrichtung (L) vorgebbaren Raster, das dem Raster des Stanzstempels / der Perforiernadel (16) entspricht, angeordnete Führungsausnehmungen aufweist, in denen in Hubrichtung (H) längsverschieblich gelagerte Verlängerungsprofile (48) vorhanden sind, deren Länge dem Abstand zwischen der Unterseite des jeweiligen Sperrschiebers und dem Kopf des/ der zugeordneten Stanzstempels beziehungsweise Perforiernadel (16) entspricht.

2. Stanz-/ Perforiermaschine nach Anspruch 1,
- **dadurch gekennzeichnet, dass**
- das Stanzwerkzeug (12) und/ oder der Steuerblock (14) in innerhalb der Stanzmaschine vorhandenen Führungsnuten (42, 44, 46) in Längsrichtung (L) ein-/ ausziehbar angeordnet sind.

3. Stanz-/ Perforiermaschine nach Anspruch 2,
- **dadurch gekennzeichnet, dass**
- die Führungsnute (42, 44, 46) so ausgebildet sind, dass zusätzliche Adaptereinheiten einbringbar sind um die formschlüssige Lagerung unterschiedlicher Geometrien von Stanzwerkzeugen (12) oder Steuerblöcken (14) zu ermöglichen.

4. Stanz- / Perforiermaschine nach Anspruch 1,
- **dadurch gekennzeichnet, dass**
- die Kolben-Zylindereinheit als doppelt wirkende Kolben-Zylindereinheit mit einer ersten Druckkammer (28) und einer zweiten Druckkammer (32) ausgebildet ist, wobei die erste Druckkammer (28) über die Steuereinrichtung (30) permanent mit einem ersten Druck (P1) beaufschlagt wird, der bewirkt, dass der Sperrschieber (22) sich in Deaktivierungspositition befindet beziehungsweise gehalten wird und bei Durchführung einer Stanzung beziehungsweise Perforation die Steuereinrichtung (30) die zweite Druckkammer (32) im Aktivierungsfall mit einem zweiten Druck (P2) beaufschlagt, der größer ist als der erste Druck (P1), so dass der Sperrschieber (22) in Aktivierungsposition ausfährt und dadurch bei der Hubbewegung (H) diese Bewegung auf den/ die zugeordnete/ n Stanzstempel/ Perforiernadel übertragen wird, so dass eine Stanzung beziehungsweise Perforation der Materialeinheit/-bahn (M) durchgeführt wird.

5. Stanz-/ Perforiermaschine nach Anspruch 4,
- **dadurch gekennzeichnet, dass**
- der Sperrschieber (22) jeweils formschlüssig mit axialem und radialem Spiel an der entsprechenden Kolbenstange (20) der Kolben-Zylindereinheit angeschlossen ist.

6. Stanz-/ Perforiermaschine nach einem oder mehreren der vorstehenden Ansprüche,
- **dadurch gekennzeichnet, dass**
- der Steuerblock von der Steuereinrichtung (30) individuell ansteuerbare Gehäuse (38) aufweist, die mehrere in Längsrichtung (L) und in Hubrichtung (H) versetzt angeordnete individuell ansteuerbare Kolben-Zylindereinheiten aufweisen.

7. Stanz- / Perforiermaschine nach Anspruch 6,
- **dadurch gekennzeichnet, dass**
- die innerhalb des Gehäuses (38) angeordneten Kolben-Zylindereinheiten in Längsrichtung (L) ein Versatzmaß von 0,5-, 1- und 2-fachen des Rastermaßes (R) der Anordnung der Stanzstempel/ der Perforiernadeln innerhalb des Stanzwerkzeugs (12) entsprechen.

8. Stanz-/ Perforiermaschine nach einem oder mehreren der Ansprüche 1 bis 7,
- **dadurch gekennzeichnet, dass**
- oberhalb auf einem Nadelhalter (34) des Stanzwerkzeugs (12) ein Distanzblech (60) angeordnet ist, das entweder dem Rastermaß des Stanzstempels/ der Perforiernadel (16) entsprechende kongurente Ausnehmungen in demselben Rastermaß aufweist oder als geschlossenes Blech ausgebildet ist.

9. Stanz-/ Perforiermaschine nach einem oder mehreren der Ansprüche 1 bis 8,
- **dadurch gekennzeichnet, dass**
- eine Ventileinrichtung (26) vorhanden ist, die von der Steuereinrichtung (30) angesteuert wird und mit den Kolben-Zylindereinheiten des Steuerblocks (14) in Kommunikationsverbindung steht.

10. Stanz-/ Perforiermaschine nach einem oder mehreren der Ansprüche 1 bis 9,
- **dadurch gekennzeichnet, dass**
- der Sperrschieber (22) in seinem freien Endbereich eine zur Hubrichtung (H) geneigte Kontur (52) aufweist, derart, dass beim Ausfahren des Sperrschiebers (22) ein möglicherweise überstehendes Verlängerungsprofil (48) oder überstehende/r Stanzstempel/ Perforiernadel (16) in Hubrichtung (H) nach unten geschoben wird.

11. Stanz- / Perforiermaschine nach einem oder mehreren der Ansprüche 1 bis 10,
- **dadurch gekennzeichnet, dass**
- eine Projektionslasereinheit vorhanden ist, die in Abhängigkeit der von den in der Speichereinrichtung abgelegten Daten der Kontur des zu bearbeitenden beziehungsweise perforierenden Materials diese Konturen auf einem Anlegetisch der Maschine abbildet, wodurch eine exakte Ausrichtung des Materials ermöglicht wird und die durch den Projektionslaser dann erfasste Positionsdaten der Steuereinrichtung (30) zugeführt werden.

12. Stanz-/ Perforiermaschine nach einem oder mehreren der Ansprüche 1 bis 11,
- **dadurch gekennzeichnet, dass**
- das längsverschiebliche Verlängerungsprofil (48) eine stufenförmige Außenumfangskontur und die zugeordnete Führungsausnehmung ein entsprechende Gegenkontur aufweist.

13. Stanz-/ Perforiermaschine nach einem oder mehreren der Ansprüche 1 bis 12,
- **dadurch gekennzeichnet, dass**
- das Gehäuse (38) mit mehreren Kolben-Zylindereinheiten autark in Hinblick auf Ansteuerung, Durckregelung und Drucküberwachung oder dergleichen ausgebildet sind.

14. Stanz- / Perforiermaschine nach einem oder mehreren der Ansprüche 1 bis 13,
- **dadurch gekennzeichnet, dass**
- die Ventileinrichtung als separat anschließbar zur Stanz-/ Perforiermaschine ausgebildet ist.

15. Stanz-/ Perforiermaschine nach einem oder mehreren der Ansprüche 1 bis 14,
- **dadurch gekennzeichnet, dass**
- das Gehäuse (38) vier Zylinder-Kolbeneinheiten aufweist und der Steuerblock (14)/ das Stanzwerkzeug (12) vier in Längsrichtung (L) rasterförmig und in Querrichtung versetzt angeordnete Rasterausnehmungen für das Verlängerungsprofil (48) beziehungsweise den Stanzstempel/ die Perforiernadeln (16) aufweist.

16. Stanz-/ Perforiermaschine nach einem oder mehreren der Ansprüche 1 bis 15,
- **dadurch gekennzeichnet, dass**
- das Distanzblech (60) auf dem Nadelhalter (34) oberseitig befestigt ist.

17. Stanz- / Perforiermaschine nach einem oder mehreren der Ansprüche 1 bis 16,
- **dadurch gekennzeichnet, dass**
- die Ventileinrichtung (26) als pneumatisches oder hydraulisches System ausgebildet ist.

## Claims

1. A punching/perforating machine (10) for generating a punching/perforating pattern in a supplied material unit/web (M), comprising
- a punching tool (12) having a plurality of punches/perforating needles (16) which are arranged in a predetermined grid in a longitudinal direction (L) and which are movable via a pressure beam (36) which is operatively connected via a control device (30) to a drive unit (18) for generating a punching/perforating stroke (H) transversely to the longitudinal direction (L),
- a control block (14) for actuating/activating/deactivating the punches/perforating needles (16) by the control device (30) during the punching/perforating process,
whereby
- the punching tool (12) and/or the control block (14) is/are each designed as a separate subassembly which is each arranged within the punching/perforating machine (10) so as to be removably fixable separately as a unit, **characterized by** the following features:
- a memory device (40), in which the data for the geometry of the punching/perforating pattern is stored,
- a control device (30), which has a communication link with the memory device (40),
- a control block (14) which has piston-cylinder units, the movements of which during the punching/perforation stroke can be controlled individually via the control device (30) and are individually assigned to each punch/each perforating needle (16),
- a blocking slide (22), which is respectively connected to a corresponding piston rod (20) of the piston-cylinder unit, wherein the blocking slide (22) can be displaced into an activation or deactivation position by the movement of the piston rod (20),
-- in the activation position, the blocking slide acts directly or indirectly on the punch/the perforating needle (16) during the execution of the stroke (H),
-- in the deactivation position, the blocking slide does not exert any action on the punch/the perforating needle (16)
-- such that, in the activation position of the blocking slide (22), the latter acts on the punch/perforating needle (16) during the stroke movement (H) and a perforation is carried out and, in the deactivation position of the blocking slide, no punching/perforation of the material unit/web (M) is effected,
- **characterized in that**
- the control block (14) has guide recesses arranged in a grid which can be predefined in the longitudinal direction (L) and which corresponds to the grid of the punch/the perforating needle (16), in which guide recesses there are extension profiles (48) longitudinally displaceably mounted in the stroke direction (H), the length of which corresponds to the distance between the underside of the respective blocking slide and the head of the associated punch or perforating needle (16).

2. The punching/perforating machine as claimed in claim 1,
- **characterized in that**
- the punching tool (12) and/or the control block (14) is/are arranged such that they can be pulled in/out in the longitudinal direction (L) in guide grooves (42, 44, 46) present within the punching machine.

3. The punching/perforating machine as claimed in claim 2,
- **characterized in that**
- the guide grooves (42, 44, 46) are formed in such a way that additional adapter units can be introduced in order to permit the form-fitting mounting of different geometries of punching tools (12) or control blocks (14).

4. The punching/perforating machine as claimed in claim 1,
- **characterized in that**
- the piston-cylinder unit is formed as a double-acting piston-cylinder unit having a first pressure chamber (28) and a second pressure chamber (32), wherein a first pressure (P1) is applied permanently to the first pressure chamber (28) via the control device (30) and has the effect that the blocking slide (22) is located or is held in the deactivation position and, when carrying out punching or perforation, the control device (30) applies a second pressure (P2), which is higher than the first pressure (P1), to the second pressure chamber (32) when activated, such that the blocking slide (22) moves out into the activation position and, as a result, during the stroke movement (H), this movement is transmitted to the associated punch/perforating needle, such that punching or perforation of the material unit/web (M) is carried out.

5. The punching/perforating machine as claimed in claim 4,
- **characterized in that**
- the blocking slide (22) is in each case connected to the corresponding piston rod (20) of the piston-cylinder unit in a form-fitting manner with axial and radial play.

6. The punching/perforating machine as claimed in one or more of the claims 1 to 5,
- **characterized in that**
- the control block has housings (38) which can be controlled individually by the control device (30) and which have a plurality of individually controllable piston-cylinder units that are arranged offset in the longitudinal direction (L) and in the stroke direction (H) .

7. The punching/perforating machine as claimed in claim 6,
- **characterized in that**
- the piston-cylinder units arranged within the housing (38) correspond in the longitudinal direction (L) to an offset dimension of 0.5 times, 1 times and 2 times the grid size (R) of the arrangement of the punches/the perforating needles within the punching tool (12).

8. The punching/perforating machine as claimed in one or more of the claims 1 to 7,
- **characterized in that**
- a spacer plate (60) is arranged above on a needle holder (34) of the punching tool (12), which either has congruent recesses corresponding to the grid size of the punch/the perforating needle (16) in the same grid size or is formed as a closed metal sheet.

9. The punching/perforating machine as claimed in one or more of the claims 1 to 8,
- **characterized in that**
- there is a valve device (26) which is activated by the control device (30) and has a communication link with the piston-cylinder units of the control block (14).

10. The punching/perforating machine as claimed in one or more of the claims 1 to 9,
- **characterized in that**
- the blocking slide (22) has in its free end region a contour (52) inclined relative to the stroke direction (H) in such a way that when the blocking slide (22) is extended, a possibly projecting extension profile (48) or projecting punch/perforating needle (16) is pushed downward in the stroke direction (H).

11. The punching/perforating machine as claimed in one or more of the claims 1 to 10,
- **characterized in that**
- there is a projection laser unit which, depending on the data stored in the memory device relating to the contour of the material to be processed or perforated, depicts these contours on a feed table of the machine, whereby exact alignment of the material is made possible and the position data then acquired by the projection laser is fed to the control device (30).

12. The punching/perforating machine as claimed in one or more of the claims 1 to 11,
- **characterized in that**
- the longitudinally displaceable extension profile (48) has a step-like external circumferential contour, and the associated guide recess has a corresponding mating contour.

13. The punching/perforating machine as claimed in one or more of the claims 1 to 12,
- **characterized in that**
- the housing (38) having a plurality of piston-cylinder units is designed to be autonomous with regard to control, pressure regulation and pressure monitoring or the like.

14. The punching/perforating machine as claimed in one or more of the claims 1 to 13,
- **characterized in that**
- the valve device is formed as separately connectable to the punching/perforating machine.

15. The punching/perforating machine as claimed in one or more of the claims 1 to 14,
- **characterized in that**
- the housing (38) has four cylinder-piston units and the control block (14)/the punching tool (12) has four grid recesses arranged to be offset in the form of a grid in the longitudinal direction (L) and in the transverse direction for the extension profile (48) or the punch/the perforating needles (16).

16. The punching/perforating machine as claimed in one or more of the claims 1 to 15,
- **characterized in that**
- the spacer plate (60) is fixed to the upper side of the needle holder (34).

17. The punching/perforating machine as claimed in one or more of the claims 1 to 16,
- **characterized in that**
- the valve device (26) is formed as a pneumatic or hydraulic system.

## Revendications

1. Machine de poinçonnage/perforation (10) destinée à générer un motif de poinçonnage/perforation dans une unité/bande de matériau (M) acheminée, comportant
un outil de poinçonnage (12), comportant plusieurs poinçons/aiguilles de perforation (16) disposés dans une grille prédéfinie dans une direction longitudinale (L), lesquels peuvent être déplacés par le biais d'une barre de pression (36) qui est en liaison fonctionnelle, par le biais d'un dispositif de commande (30), avec un groupe d'entraînement (18) pour produire une course de poinçonnage/perforation (H) transversalement à la direction longitudinale (L),
un bloc de commande (14) destiné à commander/activer/désactiver les poinçons/aiguilles de perforation (16) au moyen du dispositif de commande (30) lors de l'opération de poinçonnage/perforation,
l'outil de poinçonnage (12) et/ou le bloc de commande (14) étant réalisé(s) respectivement sous forme de module séparé qui est disposé à l'intérieur de la machine de poinçonnage/perforation (10) respectivement de manière à pouvoir être fixé de façon amovible séparément en tant qu'unité,
**caractérisée par** les caractéristiques suivantes :
un dispositif de mémorisation (40) dans lequel sont stockées les données pour la géométrie du motif de poinçonnage/perforation,
un dispositif de commande (30) qui est en liaison de communication avec le dispositif de mémorisation (40),
un bloc de commande (14) qui présente des unités piston-cylindre dont les mouvements pendant la course de poinçonnage/perforation peuvent être commandés individuellement par le biais du dispositif de commande (30) et qui sont associées individuellement à chaque poinçon/à chaque aiguille de perforation (16),
un coulisseau de blocage (22) qui est raccordé respectivement à une tige de piston (20) correspondante de l'unité piston-cylindre, le coulisseau de blocage (22) pouvant coulisser dans une position d'activation ou de désactivation par le mouvement de la tige de piston (20),
- le coulisseau de blocage, dans la position d'activation, agit directement ou indirectement sur le poinçon/l'aiguille de perforation (16) lors de l'exécution de la course (H),
- le coulisseau de blocage, dans la position de désactivation, n'exerce aucune action sur le poinçon/l'aiguille de perforation (16),
- de sorte que, dans la position d'activation du coulisseau de blocage (22), celui-ci agisse sur le poinçon/l'aiguille de perforation (16) lors du mouvement de course (H) et qu'une perforation soit effectuée et que, dans la position de désactivation du coulisseau de blocage, aucun poinçonnage/aucune perforation de l'unité/de la bande de matériau (M) ne soit provoquée, et
**caractérisée en ce que**
le bloc de commande (14) présente des évidements de guidage disposés dans une grille pouvant être prédéfinie dans la direction longitudinale (L), laquelle grille correspond à la grille du poinçon/de l'aiguille de perforation (16), évidements de guidage dans lesquels sont présents des profilés de prolongement (48) montés de manière mobile longitudinalement dans la direction de course (H), profilés dont la longueur correspond à la distance entre le côté inférieur du coulisseau de blocage respectif et la tête du poinçon ou de l'aiguille de perforation (16) associé(e).

2. Machine de poinçonnage/perforation selon la revendication 1,
**caractérisée en ce que**
l'outil de poinçonnage (12) et/ou le bloc de commande (14) sont disposés de manière rétractable/extensible dans la direction longitudinale (L) dans des rainures de guidage (42, 44, 46) présentes à l'intérieur de la machine de poinçonnage.

3. Machine de poinçonnage/perforation selon la revendication 2,
**caractérisée en ce que**
les rainures de guidage (42, 44, 46) sont réalisées de telle sorte que des unités d'adaptation supplémentaires peuvent être introduites afin de permettre le montage avec complémentarité de formes de différentes géométries d'outils de poinçonnage (12) ou de blocs de commande (14).

4. Machine de poinçonnage/perforation selon la revendication 1,
**caractérisée en ce que**
l'unité piston-cylindre est réalisée sous forme d'unité piston-cylindre à double action comportant une première chambre de pression (28) et une deuxième chambre de pression (32), la première chambre de pression (28) étant soumise en permanence, par le biais du dispositif de commande (30), à une première pression (P1) dont l'effet est que le coulisseau de blocage (22) se trouve ou est maintenu dans la position de désactivation et, lors de la réalisation d'un poinçonnage ou d'une perforation, l'unité de commande (30) soumet, en cas d'activation, la deuxième chambre de pression (32) à une deuxième pression (P2) qui est supérieure à la première pression (P1), de sorte que le coulisseau de blocage (22) sorte dans la position d'activation et ainsi, lors du mouvement de course (H), ce mouvement est transmis au poinçon associé/à l'aiguille de perforation associée, de sorte qu'un poinçonnage ou une perforation de l'unité/de la bande de matériau (M) soit réalisé(e).

5. Machine de poinçonnage/perforation selon la revendication 4,
**caractérisée en ce que**
le coulisseau de blocage (22) est raccordé respectivement à la tige de piston (20) correspondante de l'unité piston-cylindre avec complémentarité de formes avec jeu axial et radial.

6. Machine de poinçonnage/perforation selon l'une ou plusieurs des revendications précédentes,
**caractérisée en ce que**
le bloc de commande présente des boîtiers (38) pouvant être commandés individuellement par le dispositif de commande (30), lesquels présentent plusieurs unités piston-cylindre pouvant être commandées individuellement disposées de manière décalée dans la direction longitudinale (L) et dans la direction de course (H).

7. Machine de poinçonnage/perforation selon la revendication 6,
**caractérisée en ce que**
les unités piston-cylindre disposées à l'intérieur du boîtier (38) correspondent, dans la direction longitudinale (L), à une dimension de décalage de 0,5 fois, 1 fois et 2 fois la dimension de grille (R) de l'agencement de poinçons/d'aiguilles de perforation à l'intérieur de l'outil de poinçonnage (12).

8. Machine de poinçonnage/perforation selon l'une ou plusieurs des revendications 1 à 7,
**caractérisée en ce**
**qu'**une tôle d'espacement (60) est disposée par le dessus sur un porte-aiguilles (34) de l'outil de poinçonnage (12), laquelle tôle d'espacement soit présente des évidements congruents correspondant à la dimension de grille du poinçon/de l'aiguille de perforation (16) de la même dimension de grille soit est réalisée sous forme de tôle fermée.

9. Machine de poinçonnage/perforation selon l'une ou plusieurs des revendications 1 à 8,
**caractérisée en ce**
**qu'**un dispositif à soupapes (26) est présent, lequel est commandé par le dispositif de commande (30) et est en liaison de communication avec les unités piston-cylindre du bloc de commande (14).

10. Machine de poinçonnage/perforation selon l'une ou plusieurs des revendications 1 à 9,
**caractérisée en ce que**
le coulisseau de blocage (22) présente, dans sa région d'extrémité libre, un contour (52) incliné par rapport à la direction de course (H), de telle sorte que lors de la sortie du coulisseau de blocage (22), un profil de prolongement (48) éventuellement en saillie ou un poinçon/une aiguille de perforation (16) en saillie soit poussé(e) vers le bas dans la direction de course (H).

11. Machine de poinçonnage/perforation selon l'une ou plusieurs des revendications 1 à 10,
**caractérisée en ce**
**qu'**une unité laser de projection est présente, laquelle, en fonction des données stockées dans le dispositif de mémorisation relatives au contour du matériau à traiter ou à perforer, reproduit ces contours sur un tablier d'alimentation de la machine, de sorte qu'un alignement exact du matériau soit rendu possible et que les données de position alors acquises par le laser de projection soient acheminées au dispositif de commande (30).

12. Machine de poinçonnage/perforation selon l'une ou plusieurs des revendications 1 à 11,
**caractérisée en ce que**
le profil de prolongement (48) mobile longitudinalement présente un contour périphérique extérieur étagé et l'évidement de guidage associé présente un contour conjugué correspondant.

13. Machine de poinçonnage/perforation selon l'une ou plusieurs des revendications 1 à 12,
**caractérisée en ce que**
le boîtier (38) comportant plusieurs unités piston-cylindre est réalisé pour être autonome en termes de commande, régulation de pression et surveillance de pression ou similaire.

14. Machine de poinçonnage/perforation selon l'une ou plusieurs des revendications 1 à 13,
**caractérisée en ce que**
le dispositif à soupapes est réalisé de manière à pouvoir être raccordé séparément par rapport à la machine de poinçonnage/perforation.

15. Machine de poinçonnage/perforation selon l'une ou plusieurs des revendications 1 à 14,
**caractérisée en ce que**
le boîtier (38) présente quatre unités piston-cylindre et le bloc de commande (14)/l'outil de poinçonnage (12) présente quatre évidements de grille disposés de manière décalée en forme de grille dans la direction longitudinale (L) et dans la direction transversale pour le profilé de prolongement (48) ou le poinçon/les aiguilles de perforation (16).

16. Machine de poinçonnage/perforation selon l'une ou plusieurs des revendications 1 à 15,
**caractérisée en ce que**
la tôle d'espacement (60) est fixée sur le porte-aiguilles (34) du côté supérieur.

17. Machine de poinçonnage/perforation selon l'une ou plusieurs des revendications 1 à 16,
**caractérisée en ce que**
le dispositif à soupapes (26) est réalisé sous forme de système pneumatique ou hydraulique.
